# EUROPÄISCHE PATENTSCHRIFT

(11) **EP 2 827 756 B1**
(45) Veröffentlichungstag und Bekanntmachung des Hinweises auf die Patenterteilung: **09.03.2016**
(21) Anmeldenummer: 13710368.5
(22) Anmeldetag: 13.03.2013
(51) Int. Cl.: A47L 15/42, D06F 39/12

(54) **HAUSHALTSGERÄT MIT EINEM PRÄGEMUSTER**
HOUSEHOLD APPLIANCE HAVING AN EMBOSSED PATTERN
APPAREIL MÉNAGER AVEC UN DESSIN ESTAMPÉ

(30) Priorität: 22.03.2012 DE 102012204559
(43) Veröffentlichungstag der Anmeldung: 28.01.2015
(73) Patentinhaber: BSH Hausgeräte GmbH, 81739 München (DE)
(72) Erfinder: EGLMEIER, Hans, 10587 Berlin (DE)
(86) Internationale Anmeldenummer: PCT/EP2013/055153
(87) Internationale Veröffentlichungsnummer: WO 2013/139664

(56) Entgegenhaltungen:
- EP-A1- 1 602 772
- EP-A2- 2 163 676
- WO-A1-98/21410
- WO-A1-2010/066653
- DE-A1-102010 000 200

## Beschreibung

Die Erfindung betrifft ein Haushaltsgerät, insbesondere ein wasserführendes Haushaltsgerät. Speziell betrifft die Erfindung das Gebiet der Wäschebehandlungsgeräte, die zum Waschen und/oder Trocknen von Wäsche dienen.

Aus der WO 2010/066653 A1 ist ein Haushaltsgerät mit einem schrankförmigen Gehäuse bekannt. Das schrankförmige Gehäuse umfasst eine Vielzahl von Wänden, von denen mindestens eine eine Anordnung von Prägungen aufweist. Die Anordnung von Prägungen umfasst eine bezüglich eines Zentrums der Wand zentriert angeordnete, in der Draufsicht ringförmige erste Prägung, eine außerhalb der ersten Prägung konzentrisch zu dieser angeordnete, in der Draufsicht ringförmige zweite Prägung und eine außerhalb der zweiten Prägung angeordnete, streifenförmige dritte Prägung. Speziell bei einer Waschmaschine und anderen mit rotierenden Komponenten versehenen Haushaltsgeräten wird durch diese Ausgestaltung die Wirkung erzielt, dass Schwingungen und Geräusche reduziert werden können, da sie sich der entsprechend ausgestatteten Wand nicht wesentlich mitteilen und nicht durch Schwingungen dieser Wand verstärkt werden.

Zum aus der WO 2010/066653 A1 bekannten Haushaltsgerät wird aber bemerkt, dass sich im Betrieb, beispielsweise bei einem Schleudergang, trotz der Anordnung der Prägungen dennoch Geräusche bemerkbar machen können. Dies betrifft besonders bestimmte Frequenzbereiche, da die Prägungen die möglichen Schwingungsmoden der Wand zwar einschränken, aber weiterhin Schwingungsmuster im hörbaren Frequenzbereich möglich machen. Hierbei können auch Schwingungsmuster höherer Ordnung auftreten, die sich innerhalb gewisser Grenzen auch im hörbaren Frequenzbereich befinden können. Anstelle eines inhomogenen Geräuschspektrums ergibt sich dann während des Betriebs, beispielsweise bei einem Schleuderhochlauf, ein durch die Anordnung von Prägungen eingeschränktes Geräuschspektrum. Speziell kann das Strukturieren von Blechen durch Prägen jeweils in den Verformungszonen einen Schwingungsknoten erzwingen, wodurch die noch möglichen Schwingungsmoden des Blechbauteils auf einige Grundformen eingeschränkt sind.

Im vorliegenden Zusammenhang ist unter einer "Parkettierung" eine in oder auf einer Oberfläche angebrachte Struktur zu verstehen, die aus einer großen Vielzahl einzelner Flächenelemente besteht, deren jedes Abmessungen aufweist, die eine maximale Länge, welche wesentlich kleiner ist als jeder maximale Durchmesser der Oberfläche, nicht überschreiten. Gewöhnliche Beispiele für Parkettierungen sind demnach Beläge für Böden in Wohnräumen, die aus hölzernen oder keramischen Flächenelementen gebildet sind, deren jedes Abmessungen aufweist, die deutlich kleiner als die Abmessungen des jeweils betrachteten Bodens sind. Ein gewöhnliches Gegenbeispiel wäre ein Belag für einen solchen Boden, der aus Bohlen oder Brettern gebildet ist, welche sich von einer Seite des Wohnraums bis zur anderen Seite erstrecken. Auch ist die in der eingangs erwähnten WO 2010/066653 A1 beschriebene Struktur einer Wand eines Haushaltsgeräts keine Parkettierung.

Das US-Patent 4,133,152 des Erfinders Roger Penrose beschreibt eine geschlossene, nichtperiodische Parkettierung einer Oberfläche mittels mehrerer Elemente, die als "Kacheln" bezeichnet werden. Die Oberfläche kann ein Boden oder eine Wand eines Gebäudes oder ein lehrreiches Spiel nach Art eines Puzzles sein. Solche nichtperiodischen Parkettierungen werden inzwischen geläufig als "Penrose-Parkettierungen" bezeichnet. Auch aus der WO 2001/085274 A1 gehen solche Parkettierungen hervor.

Aufgabe der Erfindung ist es, ein Haushaltsgerät zu schaffen, das einen weiter verbesserten Aufbau aufweist. Speziell ist es eine Aufgabe der Erfindung, ein Haushaltsgerät anzugeben, bei dem Geräuschemissionen verringert sind.

Die Aufgabe wird durch ein Haushaltsgerät entsprechend dem unabhängigen Patentanspruch gelöst. Durch die in den abhängigen Patentansprüchen oder nachfolgender Beschreibung aufgeführten oder in der beigefügten Zeichnung dargestellten Merkmale und Maßnahmen sind vorteilhafte Weiterbildungen des erfindungsgemäßen Haushaltsgeräts möglich.

Demnach wird die Aufgabe durch ein Haushaltsgerät, das insbesondere als wasserführendes Haushaltsgerät ausgestaltet sein kann, gelöst, wobei ein Gehäuse vorgesehen ist und das Gehäuse zumindest eine Gehäusewand mit einem Prägemuster aufweist, und wobei das Prägemuster auf einer Penrose-Parkettierung basiert.

Durch das auf der Penrose-Parkettierung basierende Prägemuster werden von vornherein keine Symmetrien zugelassen. Somit wirkt das Prägemuster bezüglich möglicher Schwingungsmoden nicht lediglich selektiv, sondern insgesamt schwingungsunterdrückend. Dies bedeutet, dass das Prägemuster keine Eigenschwingungen vorgibt, die im Betrieb zu bevorzugten Frequenzbereichen für Schwingungen führen würden. Dies betrifft Eigenschwingungen mit Wellenlängen, die in der Größenordnung von Bruchteilen der Plattenabmessungen liegen. Bedeutsam sind hierbei Bruchteile, die sich durch kleine ganzzahlige Verhältnisse ergeben, wie beispielsweise 1/2 oder 2/3.

Erfindungsgemäß ist die Penrose-Parkettierung aus einer Vielzahl von Kacheln zusammengesetzt. Zusätzlich weist das Prägemuster Flächenstücke auf, die jeweils innerhalb einer Kachel der Penrose-Parkettierung ausgestaltet sind. Speziell ist es vorteilhaft, dass die Flächenstücke als ebene Flächenstücke ausgeformt sind. Dadurch vereinfacht sich die Herstellung.

Bei der Ausgestaltung des Prägemusters stellt ein Flächenstück zwar seinerseits eine Membranfläche dar, auf der sich wiederum Schwingungsmuster bestimmter Schwingungsmoden jetzt auf kleinerem Maßstab ergeben. Eine Strukturkonstante des Prägemusters kann aber entsprechend klein vorgegeben werden, so dass solche Schwingungen bezüglich ihrer Frequenz und Amplitude einen vernachlässigbaren Einfluss auf die Schallemission haben. Gegenüber nicht geprägten oder periodisch geprägten Ausgestaltungen einer Gehäusewand kann somit eine deutliche Reduktion der Schallemissionen erzielt werden. Gleichzeitig kann die Ausgestaltung des Prägemusters in Bezug auf die erzielte Wirkung kostengünstig erfolgen. Speziell kann somit bei vergleichbarem Herstellungsaufwand eine deutlich verbesserte Bedämpfung von Schwingungsmoden erzielt werden.

Vorteilhaft ist es auch, dass das Prägemuster Stege aufweist, die sich jeweils entlang von aneinandergefügten Kanten von Kacheln der Penrose-Parkettierung erstrecken. Beispielsweise können die Flächenstücke zwischen den Stegen als Vertiefungen in der Gehäusewand ausgestaltet sein. Durch eine gewisse Stegbreite verringert sich hierbei in Bezug auf eine vorgegebene Kachelgröße der Kacheln eine Breite der Flächenstücke. Außerdem ergibt sich eine geometrische Beabstandung der Flächenstücke zueinander. Dies wirkt sich bei gegebener Größe und Anordnung der Kacheln der Penrose-Parkettierung in einer weiteren Geräuschdämpfung und/oder einer verbesserten optischen Gestaltung aus.

Vorteilhaft ist es ebenfalls, dass eine Stegbreite oder eine durchschnittliche Stegbreite der Stege kleiner ist als eine Breite oder eine durchschnittliche Breite der Flächenstücke. Insbesondere ist es möglich, dass die Stege gewissermaßen eine zusammenhängende, ebene Fläche bilden, während die Flächenstücke jeweils durch die Stege voneinander getrennt sind. Durch die geringere Stegbreite der Stege werden diesbezügliche Schwingungsmuster vermieden. Die Stege des Prägemusters sind hierbei in vorteilhafter Weise zwischen den Flächenstücken des Prägemusters ausgeformt.

Um die Größe der Flächenstücke des Prägemusters in Bezug auf mögliche Eigenfrequenzen ausreichend klein vorzugeben und um ferner den Herstellungsaufwand zu begrenzen, ist es vorteilhaft, die Anzahl der Kacheln, aus denen die Penrose-Parkettierung zusammengesetzt ist, aus einem Bereich von 10 bis 100 zu wählen. Besonders vorteilhaft ist es, dass die Anzahl der Kacheln aus einem Bereich von 20 bis 80 gewählt ist. Weiter vorteilhaft ist eine Auswahl aus einem Bereich von 30 bis 50 Kacheln. Speziell kann die Anzahl der Kacheln, aus denen die Penrose-Parkettierung zusammengesetzt ist, etwa 40 betragen.

Die Penrose-Parkettierung besteht aus vorzugsweise zwei verschiedenen Kachelarten, deren Gestalt und Reihungsschema den Regeln der Penrose-Parkettierung unterliegt, um insgesamt Quasi-Periodizität zu ermöglichen. Hierdurch ergibt sich ein nichtperiodisches Kachelmuster, mit dem eine (als unendlich ausgedehnt vorgestellte) Ebene lückenlos parkettiert werden kann, ohne dass sich dabei ein Grundschema periodisch wiederholt. In der praktischen Ausführung ist dieses Kachelmuster auf die Abmessungen der Gehäusewand begrenzt. Aus Gründen der Herstellbarkeit und Montierbarkeit kann das Prägemuster für die Gehäusewand hierbei auch einen umlaufenden Rand vorsehen. Außerdem können an bestimmten Stellen des Prägemusters geeignete Ausformungen vorgesehen sein, die beispielsweise aus Gründen der Befestigung beziehungsweise Montage erforderlich sind. Die Penrose-Parkettierung ermöglicht hierbei verschiedene Variationen von Formen, die zum Beispiel aus gestalterischen Gründen zum Einsatz kommen können. Denkbar ist es auch, durch eine angepasste Gestalt der Elemente des Prägemusters, insbesondere der Flächenstücke und der Stege, zusätzlich auch die verbleibenden Eigenschwingungen dieser Elemente (Strukturelemente) zu reduzieren. Gegebenenfalls können auch eine oder mehrere der Bildungsregeln stellenweise verletzt werden, beispielsweise aus fertigungstechnischen Gründen oder um einer vorgegebenen Bauteilsymmetrie zu genügen. Beispielsweise kann die Gehäusewand aus zwei Teilblechen zusammengesetzt sein. Vorzugsweise ist die Gehäusewand jedoch einteilig, insbesondere aus einem Blech, hergestellt.

Vorteilhaft ist es somit, dass die Penrose-Parkettierung aus einer ersten Kachelart und einer zweiten Kachelart zusammengesetzt ist, dass die erste Kachelart auf einer Raute mit Eckwinkeln von 36° und 144° basiert und dass die zweite Kachelart auf einer Raute mit Eckwinkeln von 72° und 108° basiert. Diese Ausgestaltung ermöglicht einerseits ein formschönes Prägemuster und andererseits eine wirksame Schwingungsdämpfung. Somit ist eine Ausgestaltung von Gehäusewänden möglich, die vom Benutzer sichtbar sind. Speziell ist es vorteilhaft, dass das Gehäuse als schrankförmiges Gehäuse ausgestaltet ist und dass eine erste Seitenwand und eine zweite Seitenwand des Gehäuses jeweils ein Prägemuster aufweisen, das auf einer Penrose-Parkettierung basiert. Allerdings kann auch eine Vorderseite des Gehäuses ein Prägemuster aufweisen, das auf einer Penrose-Parkettierung basiert. Auch weitere Seitenwände des Gehäuses können jeweils ein Prägemuster aufweisen, das auf einer Penrose-Parkettierung basiert.

Bei der Ausgestaltung des Gehäuses ist es allerdings auch denkbar, dass das Prägemuster einer Gehäusewand auf einer Penrose-Parkettierung mit mehr als zwei Kachelarten basiert.

Somit kann neben der verminderten Schallemission auch ein neuartiges und originelles Design realisiert werden, das ein deutlich sichtbares Unterscheidungsmerkmal gegenüber herkömmlichen Haushaltsgeräten darstellt. Durch das Prägemuster wird hierbei auch die Stabilität der Gehäusewand verbessert. Deshalb kann das auf der Penrose-Parkettierung basierende Prägemuster auch dahingehend genutzt werden, dass eine Wandstärke der Gehäusewand reduziert wird. Dies ermöglicht eine Materialeinsparung.

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigen:
- Fig. 1: eine Kachel entsprechend einer ersten Kachelart einer Penrose-Parkettierung für ein Prägemuster einer Gehäusewand eines Haushaltsgeräts gemäß einem Ausführungsbeispiel;
- Fig. 2: eine Kachel entsprechend einer zweiten Kachelart der Penrose-Parkettierung für das Prägemuster gemäß diesem Ausführungsbeispiel;
- Fig. 3: die Penrose-Parkettierung des Ausführungsbeispiels auf einer begrenzten Fläche;
- Fig. 4: die Gehäusewand des Haushaltsgeräts mit dem Prägemuster entsprechend dem Ausführungsbeispiel in einer schematischen Darstellung; und
- Fig. 5: einen schematischen Schnitt durch die in Fig. 4 dargestellte Gehäusewand des Haushaltsgeräts entlang der mit V bezeichneten Schnittlinie.

Fig. 1 zeigt eine Kachel 1 entsprechend einer ersten Kachelart einer Penrose-Parkettierung 3' für ein Prägemuster 3 (Fig. 3) einer Gehäusewand 4 (Fig. 4) eines Haushaltsgeräts 5 gemäß einem Ausführungsbeispiel. Die Kachel 1 der ersten Kachelart weist Kanten 6, 7, 8, 9 auf. Die Kanten 6 bis 9 haben jeweils eine Länge von einer Längeneinheit (LE). Die Längeneinheit LE wird in Bezug auf den jeweiligen Anwendungsfall geeignet vorgegeben. Die Kachel 1 hat Eckwinkel 10, 11, 12, 13. Der Eckwinkel 10 ergibt sich zwischen den Kanten 6, 9. Der Eckwinkel 11 ergibt sich zwischen den Kanten 6, 7. Der Eckwinkel 12 ergibt sich zwischen den Kanten 7, 8. Der Eckwinkel 13 ergibt sich zwischen den Kanten 8, 9. Die Eckwinkel 10, 12 sind jeweils gleich 36°. Die Eckwinkel 11, 13 sind jeweils gleich 144°. Die Eckwinkel 10 bis 13 sind somit jeweils ganzzahlige Vielfache von 36°.

Bei dieser Geometrie hängt eine Länge 14 der kurzen Diagonale der Kachel 1 auf bestimmte Weise mit der Längeneinheit LE zusammen, wie es in der Fig. 1 formelmäßig angegeben ist.

Somit basiert die erste Kachelart auf einer Raute mit Eckwinkeln von 36° und 144°.

Fig. 2 zeigt eine Kachel 2 entsprechend einer zweiten Kachelart der Penrose-Parkettierung 3' für das Prägemuster 3 gemäß dem Ausführungsbeispiel. Die Kachel 2 der zweiten Kachelart weist Kanten 15, 16, 17, 18 auf. Ferner weist die Kachel 2 Eckwinkel 19, 20, 21, 22 auf. Der Eckwinkel 19 ergibt sich zwischen den Kanten 15, 16. Der Eckwinkel 21 ergibt sich zwischen den Kanten 16, 17. Der Eckwinkel 22 ergibt sich zwischen den Kanten 17, 18. Die Eckwinkel 19, 21 betragen jeweils 72°. Die Eckwinkel 20, 22 betragen jeweils 108°. Die Eckwinkel 19 bis 22 der Kachel 2 sind somit jeweils ganzzahlige Vielfache von 36°.

Eine Länge 23 der langen Diagonale der Kachel 2 steht in einem formelmäßigen Zusammenhang mit der Längeneinheit LE, wie es in der Fig. 2 angegeben ist. Die Länge 23 der langen Diagonale der Kachel 2 und die Länge 14 der kurzen Diagonale der Kachel 1 stehen somit in einem reziproken Verhältnis.

Fig. 3 zeigt die Penrose-Parkettierung 3' des Ausführungsbeispiels auf einer begrenzten Fläche 25 entsprechend dem Ausführungsbeispiel. Die Penrose-Parkettierung 3' ergibt sich in diesem Ausführungsbeispiel durch eine Zusammensetzung aus einer Vielzahl von Kacheln 1, 2. Zur Vereinfachung der Darstellung sind hierbei in der Fig. 3 nur die Kacheln 1, 2 gekennzeichnet. Das Zusammensetzen der Kacheln 1, 2 ermöglicht eine lückenlose Bedeckung der Fläche 25. Hierbei wird die Penrose-Parkettierung 3' an den Grenzen der Fläche 25 abgeschnitten. Beim Zusammenfügen der Kacheln 1, 2 müssen weitere Regeln der Penrose-Parkettierung 3' für das Zusammensetzen beachtet werden. Die Kacheln 1, 2 können entsprechend diesen Regeln nicht beliebig aneinandergefügt werden. Die Regeln für das Zusammenfügen sind in den Figuren 1 und 2 durch einfache Ausbuchtungen 26 an der Kante 6 der Kachel 1 beziehungsweise der Kante 18 der Kachel 2, einfache Einkerbungen 27 an der Kante 7 der Kachel 1 beziehungsweise der Kante 15 der Kachel 2, zweifache Ausbuchtungen 28 an der Kante 8 der ersten Kachel 1 beziehungsweise der Kante 17 der zweiten Kachel 2 und zweifache Einkerbungen 29 an der Kante 9 der ersten Kachel 1 beziehungsweise der Kante 16 der zweiten Kachel 2 veranschaulicht. Die Kacheln 1, 2 werden so aneinandergefügt, dass entweder eine einfache Ausbuchtung 26 mit einer einfachen Einkerbung 27 zusammenkommt oder eine zweifache Ausbuchtung 28 mit einer zweifachen Einkerbung 29 zusammenkommt. Werden beispielsweise zwei Kacheln 1 der ersten Kachelart zusammengefügt, dann können im zusammengesetzten Zustand die Kanten 6, 7 aneinander angrenzen. Möglich ist es auch, dass dann die Kanten 8, 9 aneinander angrenzen. Wird beispielsweise eine Kachel 1 der ersten Kachelart an eine Kachel 2 der zweiten Kachelart angefügt, dann kann unter anderem die Kante 6 an die Kante 15 angefügt werden. Diese zusätzliche Regel zum Zusammenfügen, die anhand der einfachen Ausbuchtung 26, der einfachen Einkerbung 27, der zweifachen Ausbuchtung 28 und der zweifachen Einkerbung 29 veranschaulicht ist, verhindert, dass eine periodische Parkettierung durch ungünstiges Zusammensetzen auftritt.

Eine mögliche Penrose-Parkettierung 3', bei der die Regeln zum Zusammensetzen beachtet sind, ist in der Fig. 3 dargestellt. Hierbei sind zahlreiche Abwandlungen möglich. Außerdem sind translatorische Verschiebungen und/oder Drehungen der Penrose-Parkettierung 3' auf der Fläche 25 möglich.

Fig. 4 zeigt die Gehäusewand 4 des Haushaltsgeräts 5 mit dem Prägemuster 3 entsprechend dem Ausführungsbeispiel in einer schematischen Darstellung. Das Prägemuster 3 basiert hierbei auf einer Penrose-Parkettierung 3'. Zur Veranschaulichung der Penrose-Parkettierung 3' sind die Kacheln 1, 2 der Penrose-Parkettierung 3' mit unterbrochen dargestellten Linien gezeigt. Die Kacheln 1, 2 dienen hierbei lediglich als gedankliche beziehungsweise konstruktive Hilfe für die Prägung des Prägemusters 3. Die Gehäusewand 4 weist das Prägemuster 3 auf. Hierbei basiert das Prägemuster 3 auf einer Penrose-Parkettierung 3', die zuvor aus einer Vielzahl von Kacheln 1, 2 zusammengesetzt worden ist, wie es anhand der Figuren 1 bis 3 im Detail erläutert ist.

Zur Vereinfachung der Darstellung sind in der Fig. 4 nur die Kacheln 1, 2 als Hilfskonstrukte dargestellt, um die Ausgestaltung des Prägemusters 3 zu erläutern. Die zur Ausgestaltung des Prägemusters 3 dienende Penrose-Parkettierung 3' erstreckt sich allerdings über die gesamte Gehäusewand 4.

Das Prägemuster 3 weist Flächenstücke 35, 36 auf, von denen zur Vereinfachung der Darstellung nur die Flächenstücke 35, 36 gekennzeichnet sind. Das Flächenstück 35 ist innerhalb der Kachel 1 der Penrose-Parkettierung 3' ausgestaltet. Das Flächenstück 36 ist innerhalb der Kachel 2 der Penrose-Parkettierung 3' ausgestaltet. Die Flächenstücke 35, 36 können hierbei als ebene Flächenstücke 35, 36 ausgeformt sein. Durch die Ausformung der Flächenstücke 35, 36 ergeben sich Biegekanten 37, 38, die sich innerhalb der jeweiligen Kachel 1, 2 befinden.

Das Prägemuster 3 weist außerdem Stege 39, 40, 41 auf, von denen zur Vereinfachung der Darstellung nur die Stege 39 bis 41 gekennzeichnet sind. Der Steg 39 befindet sich zwischen den Flächenstücke 35, 36. Hierbei erstreckt sich der Steg 39 des Prägemusters 3 entlang der aneinandergefügten Kanten 7, 18 der Kacheln 1, 2. Entsprechend ergeben sich die Stege 40, 41. In diesem Ausführungsbeispiel hängen die Stege 39 bis 41 des Prägemusters 3 zusammen, während die Flächenstücke 35, 36 in Bezug auf das Prägemuster 3 voneinander getrennt sind. Das Zusammenhängen und Trennen bezieht sich hierbei auf das Prägemuster 3 und bezieht sich auf die geometrische Anordnung. Hinsichtlich der mechanischen Verbindung sind die Stege 39 bis 41 natürlich auch über die Flächenstücke 35, 36 miteinander verbunden.

Durch die geometrische Trennung der Flächenstücke 35, 36 ergibt sich eine vorteilhafte Geräuschdämpfung, da Schwingungsmoden stärker unterdrückt sind.

In diesem Ausführungsbeispiel ist außerdem eine Stegbreite 45 des Stegs 39 kleiner als eine Breite 46 des Flächenstücks 36. Dadurch reduziert sich die Fläche der innerhalb des Prägemusters 3 geometrisch zusammenhängenden Stege 39 bis 41 in Bezug auf die Gesamtfläche der Gehäusewand 4. Hierdurch wird die Entstehung von Schwingungen vermieden. Dies betrifft auch die anderen Stege 40, 41 sowie die anderen Flächenstücke 35. Hierbei können auch gewisse Variationen der Stegbreite sowie der Breite der Flächenstücke auftreten. In diesem Fall ist eine durchschnittliche Stegbreite der Stege 39 bis 41 kleiner vorgegeben als eine durchschnittliche Breite der Flächenstücke 35, 36.

Die Anzahl der Kacheln 1, 2, aus denen die Penrose-Parkettierung 3' zusammengesetzt ist, ist in diesem Ausführungsbeispiel aus einem Bereich von 30 bis 50 gewählt. Speziell können etwa 40 Kacheln 1, 2 vorgesehen sein. Allerdings kann die Anzahl der Kacheln 1, 2 der Penrose-Parkettierung 3' auch aus einem Bereich von 10 bis 100, insbesondere einem Bereich von 20 bis 80, gewählt sein.

In Bezug auf die gewünschte Gesamtzahl an Kacheln 1, 2 kann dann die Längeneinheit LE geeignet festgelegt werden.

Die Gehäusewand 4 bildet mit weiteren Gehäusewänden ein Gehäuse 4' des Haushaltsgeräts 5. Die Gehäusewand 4 kann insbesondere als Seitenwand des Gehäuses 4' dienen. Hierbei ist das Gehäuse 4' vorzugsweise als schrankförmiges Gehäuse 4' ausgestaltet. Speziell eine erste Seitenwand und eine von der ersten Seitenwand abgewandte zweite Seitenwand können entsprechend der Gehäusewand 4 ausgestaltet sein und jeweils ein Prägemuster 3 aufweisen, das auf einer geeigneten Penrose-Parkettierung 3' basiert. Hierbei können die gleichen oder auch unterschiedliche Penrose-Parkettierungen 3' zum Einsatz kommen.

Fig. 5 zeigt einen schematischen Schnitt durch die in Fig. 4 dargestellte Gehäusewand 4 des Gehäuses 4' des Haushaltsgeräts 5 des Ausführungsbeispiels entlang der mit V bezeichneten Schnittlinie. Die Gehäusewand 4 weist Seiten 50, 51 auf. Je nach Anwendungsfall kann hierbei entweder die Seite 50 oder die Seite 51 als Außenseite 50, 51 des Gehäuses 4' dienen. Beispielsweise kann die Seite 50 als Außenseite 50 gewählt werden. Die Flächenstücke 35, 36 können dann durch Vertiefungen 52 ausgestaltet werden. Die Stege 39 bis 41 können als Erhöhungen 53 ausgestaltet werden. Die Vertiefungen 52 sind in diesem Ausführungsbeispiel voneinander durch die Erhöhungen 53 getrennt. Das heißt, die Seite 51 ist in Flächenstücke 35, 36 aufgeteilt. Die Erhöhungen 53 bilden hingegen eine zusammenhängende Fläche an der Außenseite 50.

Eine Blechstärke kann beispielsweise etwa 1 mm betragen. Eine Prägungstiefe 54 kann beispielsweise etwa 5 mm betragen. Die Prägungstiefe 54 kann somit etwa das Fünffache der Blechstärke betragen. Je nach Anwendungsfall sind allerdings auch andere Dimensionierungen denkbar.

Die Verteilung der Abstände der Erhöhungen 53 in jedem beliebigen Schnitt, insbesondere auch schrägem Schnitt, zeigt keine Periodizität. Die Abstandsverhältnisse sind daher in allen Richtungen betrachtet sehr unregelmäßig. Eigenfrequenzen der Gehäusewand 4 im hörbaren Frequenzspektrum können somit weitgehend vermieden oder ganz verhindert werden. Somit ist eine wirksame Geräuschunterdrückung möglich. Dies betrifft insbesondere wasserführende Haushaltsgeräte 5, bei denen mit hoher Umdrehungszahl arbeitende Komponenten zum Einsatz kommen. Insbesondere kann bei einem Trommelhochlauf einer Trommel des Haushaltsgeräts 5 die Anregung von Eigenschwingungen der Gehäusewand 4 somit verhindert werden, da diesbezügliche Eigenfrequenzen eliminiert sind.

Die Erfindung ist nicht auf das beschriebene Ausführungsbeispiel beschränkt.

### Bezugszeichenliste

- 1, 2: Kachel
- 3: Prägemuster
- 3': Penrose-Parkettierung
- 4: Gehäusewand
- 4': Gehäuse
- 5: Haushaltsgerät
- 6 - 9: Kante
- 10 - 13: Eckwinkel
- 14: Länge
- 15 - 18: Kante
- 19 - 22: Eckwinkel
- 23: Länge
- 25: Fläche
- 26: einfache Ausbuchtung
- 27: einfache Einkerbung
- 28: zweifache Ausbuchtung
- 29: zweifache Einkerbung
- 35, 36: Flächenstück
- 37, 38: Biegekante
- 39 - 41: Steg
- 45: Stegbreite
- 46: Breite
- 50, 51: Seite
- 52: Vertiefung
- 53: Erhöhung
- 54: Prägungstiefe

## Patentansprüche

1. Haushaltsgerät (5), insbesondere wasserführendes Haushaltsgerät (5), mit einem Gehäuse (4'), wobei das Gehäuse (4') zumindest eine Gehäusewand (4) mit einem Prägemuster (3) aufweist, **dadurch gekennzeichnet, dass** das Prägemuster (3) auf einer Penrose-Parkettierung (3') basiert, wobei die Penrose-Parkettierung (3') aus einer Vielzahl von Kacheln (1, 2) zusammengesetzt ist und das Prägemuster (3) Flächenstücke (35, 36) aufweist, die jeweils innerhalb einer Kachel (1, 2) der Penrose-Parkettierung (3') ausgestaltet sind.

2. Haushaltsgerät nach Anspruch 1, **dadurch gekennzeichnet, dass** die Flächenstücke (35, 36) als ebene Flächenstücke (35, 36) ausgeformt sind.

3. Haushaltsgerät nach einem der Ansprüche 1 und 2, **dadurch gekennzeichnet, dass** das Prägemuster (3) Stege (39, 40, 41) aufweist, die sich jeweils entlang aneinandergefügter Kanten (6 - 9, 15 - 18) von Kacheln (1, 2) der Penrose-Parkettierung (3') erstrecken.

4. Haushaltsgerät nach Anspruch 3, **dadurch gekennzeichnet, dass** eine Stegbreite (45) oder eine durchschnittliche Stegbreite (45) der Stege (39, 40, 41) kleiner ist als eine Breite (46) oder eine durchschnittliche Breite (46) der Flächenstücke (35, 36).

5. Haushaltsgerät nach einem der Ansprüche 3 und 4, **dadurch gekennzeichnet, dass** die Stege (39, 40, 41) des Prägemusters (3) zwischen den Flächenstücken (35, 36) des Prägemusters (3) ausgeformt sind.

6. Haushaltsgerät nach einem der vorigen Ansprüche, **dadurch gekennzeichnet, dass** die Anzahl der Kacheln (1, 2), aus denen die Penrose-Parkettierung (3') zusammengesetzt ist, aus einem Bereich von 10 bis 100 gewählt ist oder aus einem Bereich von 20 bis 80 gewählt ist oder aus einem Bereich von 30 bis 50 gewählt ist.

7. Haushaltsgerät nach einem der vorigen Ansprüche, **dadurch gekennzeichnet, dass** die Penrose-Parkettierung (3') aus einer ersten Kachelart (1) und einer zweiten Kachelart (2) zusammengesetzt ist, dass die erste Kachelart (1) auf einer Raute mit Eckwinkeln von 36° und 144° basiert und dass die zweite Kachelart (2) auf einer Raute mit Eckwinkeln von 72° und 108° basiert.

8. Haushaltsgerät nach einem der vorigen Ansprüche, **dadurch gekennzeichnet, dass** das Gehäuse (4') als schrankförmiges Gehäuse (4') ausgestaltet ist und/oder dass zumindest eine erste Seitenwand (4) und eine zweite Seitenwand (4) des Gehäuses (4') jeweils ein Prägemuster (3) aufweisen, das auf einer Penrose-Parkettierung (3') basiert, wobei die Penrose-Parkettierung (3') aus einer Vielzahl von Kacheln (1, 2) zusammengesetzt ist und das Prägemuster (3) Flächenstücke (35, 36) aufweist, die jeweils innerhalb einer Kachel (1, 2) der Penrose-Parkettierung (3') ausgestaltet sind.

## Claims

1. Household appliance (5), in particular a water-conducting household appliance (5), with a housing (4'), wherein the housing (4') has at least one housing wall (4) with an embossed pattern (3), **characterised in that** the embossed pattern (3) is based on a Penrose tiling (3'), wherein the Penrose tiling (3') is made up of a plurality of tiles (1, 2) and the embossed pattern (3) has surface areas (35, 36), each of which is formed within a tile (1, 2) of the Penrose tiling (3').

2. Household appliance according to claim 1, **characterised in that** the surface areas (35, 36) are formed as planar surface areas (35, 36).

3. Household appliance according to one of claims 1 and 2, **characterised in that** the embossed pattern (3) has strips (39, 40, 41), each of which extends along adjacent edges (6-9, 15-18) of tiles (1, 2) in the Penrose tiling (3').

4. Household appliance according to claim 3, **characterised in that** a strip width (45) or a mean strip width (45) of the strips (39, 40, 41) is less than a width (46) or a mean width (46) of the surface areas (35, 36).

5. Household appliance according to one of claims 3 and 4, **characterised in that** the strips (39, 40, 41) of the embossed pattern (3) are formed between the surface areas (35, 36) of the embossed pattern (3).

6. Household appliance according to one of the preceding claims, **characterised in that** the number of the tiles (1, 2), of which the Penrose tiling (3') is made up, is chosen to be in a range from 10 to 100 or is chosen in a range from 20 to 80 or is chosen in a range from 30 to 50.

7. Household appliance according to one of the preceding claims, **characterised in that** the Penrose tiling (3') is made up of a first tile type (1) and a second tile type (2), that the first tile type (1) is based on a diamond shape with corner angles of 36° and 144° and that the second tile type (2) is based on a diamond shape with corner angles of 72° and 108°.

8. Household appliance according to one of the preceding claims, **characterised in that** the housing (4') is constructed as a cupboard-shaped housing (4') and/or that at least one first sidewall (4) and one second sidewall (4) of the housing (4') each has an embossed pattern (3) which is based on a Penrose tiling (3') wherein the Penrose tiling (3') is made up of a plurality of tiles (1, 2) and the embossed pattern (3) has surface areas (35, 36), each of which is formed within a tile (1, 2) of the Penrose tiling (3').

## Revendications

1. Appareil ménager (5), notamment appareil ménager à circulation d'eau (5), comprenant un boîtier (4'), le boîtier (4') présentant au moins une paroi de boîtier (4) dotée d'un motif estampé (3), **caractérisé en ce que** le motif estampé (3) est basé sur le pavage de Penrose (3'), le pavage de Penrose (3') étant assemblé à partir d'une pluralité de pavés (1, 2) et le motif estampé (3) présentant des parties de surface (35, 36) qui sont respectivement conçues à l'intérieur d'un pavé (1, 2) du pavage de Penrose (3').

2. Appareil ménager selon la revendication 1, **caractérisé en ce que** les parties de surface (35, 36) sont formées comme des parties de surface planes (35, 36).

3. Appareil ménager selon l'une quelconque des revendications 1 ou 2, **caractérisé en ce que** le motif estampé (3) présente des nervures (39, 40, 41) qui s'étendent respectivement le long d'arêtes (6 - 9, 15 - 18) de pavés (1, 2), jointes les unes aux autres, du pavage de Penrose (3').

4. Appareil ménager selon la revendication 3, **caractérisé en ce qu'**une largeur de nervure (45) ou une largeur de nervure moyenne (45) des nervures (39, 40, 41) est plus petite qu'une largeur (46) ou une largeur moyenne (46) des parties de surface (35, 36).

5. Appareil ménager selon l'une quelconque des revendications 3 et 4, **caractérisé en ce que** les nervures (39, 40, 41) du motif estampé (3) sont formées entre les parties de surface (35, 36) du motif estampé (3).

6. Appareil ménager selon l'une quelconque des revendications précédentes, **caractérisé en ce que** le nombre de pavés (1, 2) à partir desquels le pavage de Penrose (3) est assemblé est sélectionné dans une plage de 10 à 100 ou dans une plage de 20 à 80 ou dans une plage de 30 à 50.

7. Appareil ménager selon l'une quelconque des revendications précédentes, **caractérisé en ce que** le pavage de Penrose (3') est assemblé à partir d'un premier type de pavés (1) et d'un deuxième type de pavés (2), **en ce que** le premier type de pavés (1) est basé sur un losange ayant des angles de 36° et 144° et **en ce que** le deuxième type de pavés (2) est basé sur un losange ayant des angles de 72° et 108°.

8. Appareil ménager selon l'une quelconque des revendications précédentes, **caractérisé en ce que** le boîtier (4') est conçu comme boîtier (4') en forme d'armoire et/ou **en ce qu'**au moins une première paroi latérale (4) et une deuxième paroi latérale (4) du boîtier (4') présentent respectivement un motif estampé (3) qui est basé sur un pavage de Penrose (3'), le pavage de Penrose (3') étant assemblé à partir d'une pluralité de pavés (1, 2) et le motif estampé (3) présentant des parties de surface (35, 36) qui sont respectivement conçues à l'intérieur d'un pavé (1, 2) du pavage de Penrose (3').
